# EUROPÄISCHE PATENTSCHRIFT

(11) **EP 0 907 423 B1**
(45) Veröffentlichungstag und Bekanntmachung des Hinweises auf die Patenterteilung: **11.09.2002**
(21) Anmeldenummer: 97932713.7
(22) Anmeldetag: 25.06.1997
(51) Int. Cl.: B05C 5/02, B05C 3/18, B05C 9/02, B05C 9/08, B05C 11/02

(54) **VERFAHREN UND VORRICHTUNG ZUM DOSIERTEN AUFBRINGEN VON FLÜSSIGKEITEN AUF MATERIALBAHNEN**
METHOD AND DEVICE FOR THE METERED APPLICATION OF LIQUIDS TO MATERIAL WEBS
PROCEDE ET DISPOSITIF D'APPLICATION DOSEE DE LIQUIDES SUR DES BANDES DE MATERIAU

(30) Priorität: 26.06.1996 DE 19627322
(43) Veröffentlichungstag der Anmeldung: 14.04.1999
(73) Patentinhaber: Dr. Hielscher GmbH, 14513 Teltow (DE)
(72) Erfinder: HIELSCHER, Harald, D-14532 Stahnsdorf (DE)
(74) Vertreter: Hengelhaupt, Jürgen, Dipl.-Ing.
(86) Internationale Anmeldenummer: DE9701350
(87) Internationale Veröffentlichungsnummer: WO97049499

(56) Entgegenhaltungen:
- WO-A-93/07969

## Beschreibung

Die Erfindung betrifft ein\ Verfahren zum dosierten Aufbringen von Flüssigkeiten auf Materialbahnen gemäß dem Oberbegriff des Anspruchs 1 und eine Vorrichtung zur Durchführung des Verfahrens.

Bekannte Verfahren in der Druckindustrie verwenden, insbesondere beim Offset- oder beim Tiefdruck, zum Aufbringen der Druckflüssigkeit Walzenwerke. Nachteilig ist dabei, daß teuere Ausrüstungen benötigt werden und ein hoher Reinigungsaufwand des Druckwerkes notwendig ist, wenn zum Beispiel ein Farbenwechsel erfolgen soll. Es treten hohe Materialverluste in den Walzenwerken und in den Wannen und ein großer Verschleiß der Walzenwerke auf.

Zum Beschichten von ebenen Trägerschichten sind des weiteren allgemeine Sprühverfahren bekannt. Sprühverfahren weisen insbesondere den Nachteil einer hohen Umweltbelastung durch das offene System auf.

In der US 53 36 534 wird ein Verfahren zum Beschichten von Materialbahnen beschrieben, gemäß dem die Beschichtungsgeschwindigkeit durch Einwirkung von Ultraschall erhöht werden kann. Die Beschallung erfolgt auf die freie Oberfläche der Materialbahn von einem beabstandeten Horn aus. Dieses Verfahren ist uneffektiv, da die Einwirkung der Schallwellen über die Luft nicht zu der erwünschten Wirkung eines dosierten Auftrags von Flüssigkeiten führen kann.

In der WO-A-93/07969 wird ein Verfahren zum dosierten Aufbringen von Flüssigkeiten auf Materialbahnen beschrieben, um die Eigenschaften der aufgebrachten Beschichtung zu verbessern.

Aufgabe der Erfindung ist es, die Nachteile des Standes der Technik zu beseitigen und ein Verfahren und eine Vorrichtung zum dosierten Aufbringen von Flüssigkeiten auf Materialbahnen zu entwickeln, mit denen eine homogene Beschichtung und eine minimale Umweltbelastung gewährleistet sind.

Die Lösung dieser Aufgabe ergibt sich aus den Merkmalen des Anspruchs 1 und des Anspruches 7. Die zu beschichtende Materialbahn wird mittels Druckluft oder mittels einer elastisch mitlaufenden Walze auf die Oberfläche eines Ultraschall-Schwingungssystems gedrückt und über die Oberfläche derart geführt, daß im Takt der angelegten Arbeitsfrequenz ein sich periodisch öffnender Spalt zwischen der Materialbahn und der Oberfläche des Schwingungssystems erzeugt wird, über den die Flüssigkeit auf die Materialbahn aufgebracht wird.

Durch die Anwendung von Ultraschall werden ein Verfahren und eine Vorrichtung aufgezeigt, mit denen eine gleichmäßige Dosierung und eine homogene Beschichtung gewährleistet werden und mit denen, infolge des geschlossenen Systems und der damit verbundenen geringen Materialverluste, keine oder eine geringfügige Umweltbelastung besteht.

Zweckmäßige Ausgestaltungen der Erfindung sind in den Unteransprüchen angegeben.

Die Erfindung ist nachfolgend anhand eines in der Zeichnung dargestellten Ausführungsbeispieles einer Vorrichtung zur Durchführung des Verfahrens näher erläutert. Es zeigen:
- Fig. 1 :: eine Prinzipdarstellung der Vorrichtung zur Durchführung des Verfahrens nach der Erfindung in Schnittdarstellung und
- Fig. 2 :: die schematische Seitenansicht in Teilschnittdarstellung der Vorrichtung nach Fig. 1 (teilweise).

Die Vorrichtung nach den Fig. 1 und 2 wird aus einem Ultraschall-Schwingungssystem (Sonotrode) 1 gebildet, in welches eine Zuführung 2 für eine Flüssigkeit, hier zum Beispiel für einen Lack, vorgesehen ist. Oberhalb der Sonotrode 1 ist ein Luftkanal 3 zur Einleitung von Druckluft angeordnet.

Die zu beschichtende Materialbahn, hier zum Beispiel eine Folienbahn 4, wird über die Oberfläche der Sonotrode 1 geführt (Fig. 1).

Die Sonotrode 1 besteht aus einer Ultraschall-Leiste, die beispielsweise aus einer Vielzahl parallel arbeitender Schallwandler aufgebaut ist, welche gemeinsam den Schwingungsbalken phasengleich anregen, aber voneinander gegen Querschwingen entkoppelt sind.

In einer anderen Ausführungsform könnte die Sonotrode auch aus einem Querschwinger gebildet sein.

Die Sonotrode 1 schwingt über die gesamte Arbeitsbreite mit exakt gleicher Amplitude A, Frequenz und Phasenlage.

Die zu beschichtende Folienbahn 4 wird mittels des mit Überdruck beauflagten Luftschachtes 3 auf die Oberfläche der Sonotrode 1 angedrückt. Anstelle von Druckluft kann auch eine elastisch mitlaufende Walze oder ein ähnliches Mittel verwendet werden, um die Folie 4 mit einer definierten Andruckkraft über die Sonotrode 1 zu führen. Es kann auch alleine durch die Wahl der Folienbahnspannung die notwendige Andruckkraft erreicht werden.

Da die Folienbahn 1 infolge der Trägheit der durch die angelegte Schwingungsfrequenz erzeugten Beschleunigung der Sonotrode 1 nicht folgen kann, entsteht über der gesamten Breite der Folienbahn 4 ein Spalt 5, der sich mit der eingestellten Arbeitsfrequenz der Sonotrode 1 periodisch öffnet. Die Spaltgröße entspricht annähernd der Größe der eingestellten Amplitude A. Über den Spalt 5 wird der Lack gleichmäßig auf die Folienbahn 4 verteilt. Die Sonotrode 1 schwingt senkrecht zur Ebene der Folienbahn 4.

Die Folienbahn 4 wird über eine Abrundung 6 auf die Sonotrode 1 geführt und über eine Abrißkante 7 von dort abgeleitet. Die Abrundung 6 und die Abrißkante 7 sind hier in die Sonotrode 1 integriert, beide Führungsmittel können jedoch auch separat ausgeführt werden.

Die Abrundung 6 wird mit einem Einlaufwinkel α und die Abrißkante 7 mit einem Auslaufwinkel β gebildet, wobei die Bedingung gilt α < β.

Die Lackmenge wird durch eine nicht dargestellte Dosierpumpe in Abhängigkeit von der Durchlaufgeschwindigkeit der Folienbahn 4 eingestellt, so daß die Lackmenge exakt pro m² Folienbahn 4 bestimmt ist.

In der Fig. 2 ist schematisch dargestellt, wie die schwingungsentkoppelte Lackzufuhr über den Kanal 2 in der Sonotrode 1 erfolgen kann. Die Druckluftleitung 3 ist an die Breite der Folienbahn 4 anpaßbar gestaltet.

Die Lackzufuhr kann auch durch verstellbare und arretierbare Randabdecksegmente (nicht dargestellt) mit einer Schwingungsentkopplung an den Zuführungsrohren erfolgen anstelle der gezeigten Lackzufuhr durch die Sonotrode 1 hindurch.

Zur homogenen Beschichtung einer ebenen Fläche oder einer Materialbahn mit einer Flüssigkeit ist es auch denkbar, die Sonotrode 1 mit den Zuführungen für die Flüssigkeit und dem Andruckmittel zu bewegen.

### BEZUGSZEICHENLISTE

- 01: Ultraschall-Schwingungssystem
- 02: Zuführung (Kanal)
- 03: Luftkanal
- 04: Folienbahn
- 05: Spalt
- 06: Abrundung
- 07: Abrißkante
- A: Amplitude

- α: Einlaufwinkel
- β: Abrißwinkel

## Patentansprüche

1. Verfahren zum dosierten Aufbringen von Flüssigkeiten auf Materialbahnen, insbesondere auf Folienbahnen,
**dadurch gekennzeichnet, daß**
die zu beschichtende Materialbahn (4) mittels Druckluft oder mittels einer elastisch mitlaufenden Walze auf die Oberfläche eines Ultraschall-Schwingungssystems (1) gedrückt und über diese derart geführt wird, daß im Takt der angelegten Arbeitsfrequenz ein sich periodisch öffnender Spalt (5) zwischen der Materialbahn (4) und der Oberfläche des Schwingungssystems (1) erzeugt wird, über den die Flüssigkeit auf die Materialbahn (4) aufgebracht wird.

2. Verfahren nach Anspruch 1,
**dadurch gekennzeichnet, daß**
die Flüssigkeit durch das Ultraschall-Schwingungssystem (1) hindurch auf die Materialbahn (4) gebracht wird.

3. Verfahren nach Anspruch 1,
**dadurch gekennzeichnet, daß**
die Flüssigkeitsmenge über eine Dosierpumpe in Abhängigkeit von der Durchlaufgeschwindigkeit der Materialbahn (4) exakt eingestellt wird.

4. Verfahren nach Anspruch 1,
**dadurch gekennzeichnet, daß**
das Ultraschall-Schwingungssystem (1) aus einer Ultraschall-Leiste gebildet wird, die über die gesamte Arbeitsbreite mit exakt gleicher Amplitude (A), Frequenz und Phasenlage schwingt, und die aus einer Vielzahl parallel arbeitender Schallwandler gebildet wird.

5. Verfahren nach Anspruch 1,
**dadurch gekennzeichnet, daß**
die zu beschichtende Materialbahn (4) über eine Abrundung (6) mit einem definierten Einlaufwinkel (α) auf das Ultraschall-Schwingungssystem (1) zugeführt und über eine Abrißkante (7) mit einem definierten Auslaufwinkel (β) abgeleitet wird.

6. Verfahren nach Anspruch 5,
**dadurch gekennzeichnet, daß**
die Abrundung (6) und die Abrißkante (7) in das Ultraschall-Schwingungssystem (1) integriert sind.

7. Vorrichtung zur Durchführung des Verfahrens nach den Ansprüchen 1 bis 6,
**dadurch gekennzeichnet, daß**
ein Ultraschall-Schwingungssystem (1) mit einer Zuführung (2) für eine Flüssigkeit zwischen der Oberfläche des Ultraschall-Schwingungssystems (1) und der Materialbahn (4) verbunden ist und daß oberhalb des Ultraschall-Schwingungssystems (1) ein Mittel (3) wie Druckluft oder elastisch mitlaufende Walze zum Andrücken der Materialbahn (4) auf die Oberfläche des Ultraschall-Schwingungssystems (1) mit einer definierten Andruckkraft angeordnet ist.

## Claims

1. A method of metering fluids onto material webs, particularly film webs, **characterized in that** the material web (4) to be coated is pressed against the surface of an ultrasonic oscillating system (1) using compressed air or an elastically travelling roller and passed thereover in such a way that, according to the cycles of the applied operational frequency, a periodically opening gap (5) is generated between the material web (4) and the surface of said oscillating system (1), via which gap the fluid is applied to the material web (4).

2. The method of claim 1, **characterized in that** the fluid is applied through said ultrasonic oscillating system (1) to the material web (4).

3. The method of claim 1, **characterized in that** the amount of fluid is adjusted precisely by a metering pump, depending on the throughput speed of the material web 4.

4. The method of claim 1, **characterized in that** the ultrasonic oscillating system (1) is constituted of an ultrasonic strip which oscillates with precisely equal amplitude (A), frequency and phase position over the entire operating width and is-constituted of a plurality of sound transducers operating in parallel.

5. The method of claim 1, **characterized in that** the material web (4) to be coated is passed over a rounding (6) at a defined entry angle (α), and to the ultrasonic oscillating system (1), being conducted further over a tear-off edge (7) at a defined exit angle (β).

6. The method of claim 5, **characterized in that** the rounding (6) and the tear-off edge (7) are integrated in the ultrasonic oscillating system (1).

7. A device for performing the method according to claims 1 through 6, **characterized in that** an ultrasonic oscillating system (1) is connected with a supply (2) for a fluid between the surface of the ultrasonic oscillating system (1) and the material web (4), and that a means (3) such as compressed air or an elastically travelling roller for pressing the material web (4) against the surface of the ultrasonic oscillating system (1) with a defined press-on force is arranged above said ultrasonic oscillating system (1).

## Revendications

1. Procédé pour une application dosée de liquides sur des bandes de matière, notamment de feuilles de matière plastique , **caractérisé en ce que** la bande de matière à enduire (4) est pressée au moyen d'air comprimé ou au moyen d'un cylindre élastique qui accompagne sur la surface d'un système de vibration ultrasonore (1) et est guidée sur ledit système de manière à ce qu'une fente (5) s'ouvrant de façon périodique soit générée à la cadence de la fréquence de fonctionnement appliquée entre la bande de matière (4) et la surface du système de vibration (1) par laquelle fente le liquide est appliqué sur la bande de matière (4).

2. Procédé selon la revendication 1, **caractérisé en ce que** le liquide est amené sur la bande à matière (4) grace au systéme de vibration ultrasonore.

3. Procédé selon la revendication 1, **caractérisé en ce que** la quantité de liquide est réglée avec précision par une pompe de dosage selon la vitesse de passage de la bande de matière (4).

4. Procédé selon la revendication 1, **caractérisé en ce que** le système de vibration ultrasonore (1) est formé par une baguette à ultra-son qui vibre avec une amplitude (A), une fréquence et une position de phase constante sur toute la zone de fonctionnement, et laquelle baguette est formée d'une multitude de générateurs de son travaillant en parallèle.

5. Procédé selon la revendication 1, **caractérisé en ce que** la bande de matière (4) à enduire est guidée sur un arrondi (6) disposant d'un angle d'arrivée défini (α) vers le système de vibration ultrasonore (1) et est sortie sur un bord de découpage (7) disposant d'un angle de sortie (β).

6. Procédé selon la revendication 1, **caractérisé en ce que** l'arrondi (6) et le bord de découpage (7) sont intégrés dans le système de vibration ultrasonore (1).

7. Dispositif pour la réalisation du procédé selon une des revendications 1 à 6, **caractérisé en ce que** le système de vibration ultrasonore (1) est relié à une alimentation (2) pour un liquide entre la surface du système de vibration ultrasonore (1) et la bande de matière (4) et **en ce qu'**au-dessus du système de vibration ultrasonore (1) se trouve un moyen (3) comme de l'air comprimé ou un cylindre élastique qui accompagne pour presser la bande de matière (4) sur la surface du système de vibration ultrasonore (1) avec une force de pression définie.
